# FASCICULE DE BREVET EUROPEEN

(11) **EP 0 986 974 B1**
(45) Date de publication et mention de la délivrance du brevet: **19.03.2003**
(21) Numéro de dépôt: 99420184.6
(22) Date de dépôt: 31.08.1999
(51) Int. Cl.: A45D 24/22, A45D 19/02

(54) **Dispositif pour l'application d'un produit sur des cheveux, notamment d'un produit colorant**
Vorrichtung zum Auftragen eines Produktes auf die Haare, insbesondere ein Färbemittel
Device to applicate a product on the hair, in particular a hair colouring product

(30) Priorité: 01.09.1998 FR 9811052
(43) Date de publication de la demande: 22.03.2000
(73) Titulaire: Laporte, Michel, 39200 Saint Claude (FR)
(72) Inventeur: Laporte, Michel, 39200 Saint Claude (FR)
(74) Mandataire: Maureau, Philippe

(56) Documents cités:
- WO-A-98/20771
- DE-A- 4 014 601
- FR-A- 2 753 612
- US-A- 2 672 875

## Description

La présente invention concerne un dispositif permettant l'application d'un produit plus ou moins visqueux sur des cheveux, notamment un produit colorant.

Actuellement, les produits colorants pour cheveux sont appliqués sur une chevelure à l'aide de pinceaux. Cette manière classique de procéder a pour inconvénient de mettre le produit colorant en contact avec le cuir chevelu, ce qui peut provoquer certaines réactions cutanées, en particulier allergiques.

En outre, la réalisation d'effets spéciaux de coloration, par exemple sur des mèches, est difficile à réaliser par la technique actuelle à défaut de dispositifs d'application appropriés.

Il existe un dispositif permettant l'application d'un produit sur des cheveux, comprenant un réservoir de produit et une tête d'application munie de dents. Le réservoir présente des parois souples et la tête comprend des conduits débouchant dans ce réservoir d'une part et entre les dents d'autre part. Les dents peuvent ainsi être alimentées en produit lorsqu'une pression est exercée sur le réservoir et permettent de répartir ce produit sur les cheveux lors du passage de ces derniers entre elles.

Les dispositifs de ce type ne donnent toutefois pas satisfaction en pratique. Il est en effet difficile d'exercer une pression sensiblement constante sur le réservoir afin de contrôler l'émission de la quantité appropriée de produit au fur et à mesure de son application sur les cheveux. L'émission irrégulière du produit entraîne des coulures intempestives et donc une mise en contact de ce produit avec le cuir chevelu. Ces coulures entraînent également une répartition aléatoire du produit sur les cheveux, ne permettant pas l'obtention des effets de coloration précités, notamment sur des mèches.

La présente invention vise à remédier à l'ensemble de ces inconvénients.

Un dispositif comportant les caractéristiques du préambule de la revendication 1 est connu per US-A-2 672 875.

Le dispositif qu'elle concerne comprend, de manière connue en soi, un réservoir contenant le produit à appliquer et une tête de distribution de ce produit, munie d'au moins une rangée de dents d'application, cette tête étant reliée au réservoir par au moins un conduit débouchant dans le réservoir d'une part et à proximité de la base des dents d'autre part pour permettre l'écoulement du produit depuis ce réservoir vers cette base des dents.

Selon l'invention, la tête comprend au moins une rangée de dents, dites ci-après "dents de rétention", s'étendant le long de chaque rangée de dents d'application et située à distance de celle-ci, ces dents de rétention ayant une plus faible hauteur que les dents d'application ; l'espace entre une rangée de dents d'application et une rangée de dents de rétention adjacente, ainsi que les espaces entre les dents de ces deux rangées, sont tels qu'il permettent le passage des cheveux entre les dents de ces rangées mais qu'ils permettent de retenir le produit en eux, de sorte que ledit espace situé entre une rangée de dents d'application et une rangée de dents de rétention adjacente constitue un réservoir intermédiaire de produit, apte à recevoir et à retenir temporairement ce produit.

Ce réservoir, au niveau duquel débouchent le ou les conduits d'acheminement du produit, est situé à la base des dents d'application et permet le passage des cheveux à travers lui afin que ces derniers puissent se charger de produit. Ce réservoir intermédiaire peut être alimenté périodiquement en produit selon les besoins, de sorte qu'il permet une régulation et un contrôle de l'émission de produit, et donc l'application régulière de celui-ci sur les cheveux.

Ainsi, grâce à l'invention, le produit n'est à aucun moment mis en contact avec le cuir chevelu, et ne risque pas de l'être.

Le ou lesdits conduits d'acheminement du produit peuvent déboucher entre les dents de l'une ou de l'autre des rangées mais, de préférence, débouchent entre deux rangées adjacentes de dents d'application et de rétention.

Le dispositif selon l'invention peut être à usage unique et présenter des dents d'application ayant une forme adaptée à la viscosité du produit qu'il est spécifiquement destiné à appliquer. Ainsi, dans le cas d'un produit présentant une viscosité relativement élevée, c'est-à-dire ayant une consistance de crème, chaque dent d'application présente une base de forme cylindrique s'étendant sensiblement jusqu'au sommet des dents de rétention tandis que chacune de ces dernières présente une forme sensiblement conique. Dans le cas d'un produit présentant une viscosité moyenne ou faible, c'est-à-dire ayant respectivement une consistance de gel ou d'huile, chaque dent d'application présente une section de forme ovale s'étendant sensiblement jusqu'au sommet des dents de rétention tandis que chacune de ces dernières présente une forme sensiblement conique.

Ces agencements s'avèrent permettre d'assurer la parfaite imprégnation des cheveux en produit, selon la viscosité de ce dernier, sans que les dents de rétention ne fassent obstacle au passage des cheveux sur elles.

A leur partie supérieure, les dents d'application peuvent présenter une forme conique ou une forme en obus.

Selon une forme de réalisation préférée de l'invention, la tête comprend deux rangées latérales de dents d'application et une rangée centrale de dents de rétention, ainsi qu'une pluralité de conduits d'acheminement du produit, débouchant entre deux rangées adjacentes.

Pour sa bonne compréhension, l'invention est à nouveau décrite ci-dessous en référence au dessin schématique annexé représentant, à titre d'exemple non limitatif, une forme de réalisation préférée du dispositif qu'elle concerne.
La figure 1 est une vue en perspective de la tête de distribution qu'il comprend ;
la figure 2 est une vue de côté du dispositif ;
la figure 3 en est une vue de profil, et
la figure 4 en est une vue de dessus.

Les figures 2 à 4 représentent, sous différents angles, un dispositif 1 permettant l'application d'un produit plus ou moins visqueux sur des cheveux, notamment d'un produit colorant.

Le dispositif 1 comprend un réservoir 2 pour contenir le produit et une tête d'application 3 de ce produit sur les cheveux.

Dans l'exemple représenté, le réservoir 2 présente des parois latérales souples pour permettre l'expulsion du produit par pression sur ces parois. Ce réservoir 2 et la tête 3 peuvent être réalisés en matière synthétique, et le montage de cette tête 3 sur le réservoir 2 peut être réalisé par vissage ou encliquetage de la tête sur un goulot aménagé dans la partie supérieure du réservoir 2.

Comme le montrent plus particulièrement les figures 1, 3 et 4, la tête 3 comprend trois rangées de dents 5, 6 et des conduits 7 d'acheminement du produit du réservoir vers la base de ces dents 5, 6.

Les deux rangées latérales de dents 5 servent à l'application du produit sur les cheveux. Chaque dent 5 de ces rangées présente une base 5a de forme cylindrique, s'étendant jusqu'à la hauteur des dents 6 de la rangée centrale, et une partie supérieure 5b pouvant présenter soit une forme en obus telle que montrée à la figure 1, soit une forme conique et effilée telle que montrée aux figures 2 à 4.

La rangée centrale de dents 6 s'étend le long de chaque rangée de dents 5, en étant située à distance de celle-ci, et sert à la rétention du produit dans l'espace 8 délimité par les rangées de dents 5 et 6.

Les dents 6 ont une plus faible hauteur que les dents 5 et présentent une forme sensiblement conique.

Les espaces 8, ainsi que les espaces entre les dents 5, 6 de chaque rangée, sont tels qu'il permettent le passage des cheveux entre les dents 5, 6 mais qu'ils permettent de retenir le produit en eux, compte tenu de la viscosité de ce dernier.

Les conduits 7 débouchent de proche en proche dans le réservoir 2 d'une part et dans le fond des espaces 8 d'autre part pour permettre l'alimentation des dents 5, 6 en produit.

Les formes, dimensions ou espacement de la tête 3, des dents 5, 6, conduits 7 et espaces 8 peuvent varier plus ou moins en fonction de la viscosité du produit à appliquer, pour assurer une rétention et une application optimales de ce dernier.

Ainsi, dans le cas d'un produit présentant une viscosité relativement élevée, c'est-à-dire ayant une consistance de crème, tel que le produit commercialisé sous la dénomination "MAJIREL" par la société L'OREAL, les formes, dimensions ou espacement de la tête 3, des dents 5, 6, conduits 7 et espaces 8 sont de préférence les suivantes :
- tête 3 : longueur de 40 mm ; largeur de 10 mm ;
- dents 5 : hauteur de 10 mm ; diamètre de 1 mm, partie 5a de 7 mm de hauteur, partie 5b de forme conique ;
- espace total entre les rangées de dents 5 : 8 mm ;
- nombre total de dents 5 : 20 à 22 ;
- conduits 7 : 2 mm de diamètre ; au nombre de cinq dans chaque espace 8, soit 10 au total ;
- dents 6 : 6 mm de hauteur ; base de 2 mm de diamètre ;
- largeur de chaque espace 8 : 3 mm.

Dans le cas d'un produit présentant une viscosité moyenne, c'est-à-dire ayant une consistance de gel, tel que le produit commercialisé sous la dénomination "CRESCENDO" par la société L'OREAL, les formes, dimensions ou espacement de la tête 3, des dents 5, 6, conduits 7 et espaces 8 sont de préférence les suivantes :
- tête 3 : longueur de 40 mm ; largeur de 10 mm ;
- dents 5 : hauteur de 10 mm ; section ovale de 1,5 mm de longueur et 1 mm de largeur ; partie 5a de 7 mm de hauteur, partie 5b de forme effilée ;
- espace total entre les rangées de dents 5 : 7 mm ;
- nombre total de dents 5 : 22 à 24;
- conduits 7 1,5 mm de diamètre ; au nombre de six dans chaque espace 8, soit 12 au total ;
- dents 6 : 6 mm de hauteur ; base de 2 mm de diamètre ;
- largeur de chaque espace 8 : 2,5 mm.

Dans le cas d'un produit présentant une viscosité plus faible, c'est-à-dire ayant une consistance d'huile, tel que le produit commercialisé sous la dénomination "RENOVATIVE" par la société L'OREAL, les formes, dimensions ou espacement de la tête 3, des dents 5, 6, conduits 7 et espaces 8 sont de préférence les suivantes :
- tête 3 : longueur de 40 mm ; largeur de 10 mm ;
- dents 5 : hauteur de 10 mm ; section ovale de 2 mm de longueur et 1 mm de largeur ; partie 5a de 7 mm de hauteur, partie 5b de forme effilée ;
- espace total entre les rangées de dents 5 : 6 mm ;
- nombre total de dents 5 : 24 à 26 ;
- conduits 7 : 1,2 mm de diamètre ; au nombre de sept dans chaque espace 8, soit 14 au total ;
- dents 6 : 6 mm de hauteur ; base de 2 mm de diamètre ;
- largeur de chaque espace 8 : 2 mm.

L'invention fournit ainsi un dispositif permettant l'application d'un produit plus ou moins visqueux sur des cheveux, notamment d'un produit colorant, qui remédie aux inconvénients des dispositifs homologues de la technique antérieure. Les réservoirs intermédiaires que constituent les espaces 8 permettent une régulation et un contrôle de l'émission de produit, et donc l'application régulière de celui-ci sur les cheveux.

Il va de soi que l'invention n'est pas limitée à la forme de réalisation décrite ci-dessus à titre d'exemple mais qu'elle en embrasse, au contraire, toutes les variantes de réalisation. Ainsi, l'acheminement du produit peut être réalisé autrement qu'en déformant le réservoir 2, notamment par un système à piston.

## Revendications

1. Dispositif permettant l'application d'un produit plus ou moins visqueux sur des cheveux, notamment d'un produit colorant, comprenant un réservoir (2) pour le produit à appliquer et une tête de distribution (3) de ce produit, munie d'au moins une rangée de dents d'application (5), cette tête (3) étant reliée au réservoir (2) par au moins un conduit (7) débouchant dans le réservoir (2) d'une part et à proximité de la base (5a) des dents (5) d'autre part pour permettre l'écoulement du produit depuis ce réservoir (2) vers cette base (5a) des dents ; dispositif (1) **caractérisé en ce que** la tête (3) comprend au moins une rangée de dents (6), dites ci-après "dents de rétention", s'étendant le long de chaque rangée de dents d'application (5) et située à distance de celle-ci, ces dents de rétention (6) ayant une plus faible hauteur que les dents d'application (5) ; l'espace (8) entre une rangée de dents d'application (5) et une rangée de dents de rétention (6) adjacente, ainsi que les espaces entre les dents (5, 6) de ces deux rangées, sont tels qu'il permettent le passage des cheveux entre les dents (5, 6) de ces rangées mais qu'ils permettent de retenir le produit en eux, de sorte que ledit espace (8) situé entre une rangée de dents d'application (5) et une rangée de dents de rétention (6) adjacente constitue un réservoir intermédiaire de produit, apte à recevoir et à retenir temporairement ce produit.

2. Dispositif selon la revendication 1, **caractérisé en ce que** le ou lesdits conduits (7) d'acheminement du produit débouchent entre deux rangées adjacentes de dents d'application (5) et de rétention (6).

3. Dispositif selon la revendication 1 ou la revendication 2, **caractérisé en ce qu'**il est à usage unique et **en ce qu'**il présente des dents d'application (5) ayant une forme adaptée à la viscosité du produit qu'il est spécifiquement destiné à appliquer.

4. Dispositif selon la revendication 3, **caractérisé en ce que**, dans le cas d'un produit présentant une viscosité relativement élevée, c'est-à-dire ayant une consistance de crème, chaque dent d'application (5) présente une base (5a) de forme cylindrique s'étendant sensiblement jusqu'au sommet des dents de rétention (6) tandis que chacune de ces dernières présente une forme sensiblement conique.

5. Dispositif selon la revendication 3, **caractérisé en ce que**, dans le cas d'un produit présentant une viscosité moyenne ou faible, c'est-à-dire ayant respectivement une consistance de gel ou d'huile, chaque dent d'application (5) présente une section de forme ovale s'étendant sensiblement jusqu'au sommet des dents de rétention (6) tandis que chacune de ces dernières présente une forme sensiblement conique.

6. Dispositif selon l'une des revendications 1 à 5, **caractérisé en ce que** les dents d'application (5) présentent une forme conique ou une forme en obus à leur partie supérieure.

7. Dispositif selon l'une des revendications 1 à 6, **caractérisé en ce que** la tête (3) comprend deux rangées latérales de dents d'application (5) et une rangée centrale de dents de rétention (6), ainsi qu'une pluralité de conduits (7) d'acheminement du produit, débouchant entre deux rangées adjacentes.

## Claims

1. Device which permits application of a more or less viscous product onto hair, in particular a colouring product, comprising a reservoir (2) for the product to be applied and a head (3) for distribution of this product, which is provided with at least one row of application teeth (5), this head (3) being connected to the reservoir (2) by at least one duct (7) which opens firstly into the reservoir (2) and secondly into the vicinity of the base (5a) of the teeth (5) in order to permit flow of the product from this reservoir (2) towards this base (5a) of the teeth; device (1) **characterised in that** the head (3) comprises at least one row of teeth (6) known hereinafter as "retention teeth", which extends along each row of application teeth (5) and is situated spaced from the latter, these retention teeth (6) having a lower height than the application teeth (5); the space (8) between a row of application teeth (5) and a row of adjacent retention teeth (6), as well as the spaces between the teeth (5, 6) of these two rows, are such that they permit passage of the hairs between the teeth (5, 6) of these rows, but make it possible to retain the product in the hairs, such that the said space (8) situated between a row of application teeth (5) and a row of adjacent retention teeth (6) constitutes an intermediate reservoir for the product, which can receive this product and retain it temporarily.

2. Device according to claim 1, **characterised in that** the duct(s) (7) for conveying the product open between two adjacent rows of application teeth (5) and retention teeth (6).

3. Device according to claim 1 or claim 2, **characterised in that** it is for single-use and **in that** it has application teeth (5) with a shape which is adapted to the viscosity of the product which it is specifically designed to apply.

4. Device according to claim 3, **characterised in that**, in the case of a product which has relatively high viscosity, i.e. with the consistency of a cream, each application tooth (5) has a base (5a) with a cylindrical shape which extends substantially to the top of the retention teeth (6), whereas each of the latter has a substantially conical shape.

5. Device according to claim 3, **characterised in that**, in the case of a product which has medium or low viscosity, i.e. respectively the consistency of a gel or oil, each application tooth (5) has a cross-section with an oval shape which extends substantially to the top of the retention teeth (6), whereas each of the latter has a substantially conical shape.

6. Device according to any one of claims 1 to 5, **characterised in that** the application teeth (5) have a conical shape or the shape of a bullet in their upper part.

7. Device according to any one of claims 1 to 6, **characterised in that** the head (3) comprises two lateral rows of application teeth (5) and a central row of retention teeth (6), as well as a plurality of ducts (7) for conveying the product, which open between two adjacent rows.

## Patentansprüche

1. Vorrichtung, die das Auftragen eines mehr oder weniger viskosen Produkts, insbesondere eines Färbemittels, auf die Haare gestattet, die einen Behälter (2) für das aufzubringende Produkt und einen Verteilerkopf (3) für dieses Produkt aufweist, der mit mindestens einer Reihe von Auftragszähnen (5) versehen ist, wobei dieser Kopf (3) mit dem Behälter (2) durch mindestens eine Leitung (7) verbunden ist, die einerseits in den Behälter (2) und andererseits in der Nähe der Basis (5a) der Zähne (5) einmündet, um das Fließen des Produkts von diesem Behälter (2) aus zu dieser Basis (5a) der Zähne zu ermöglichen;
wobei die Vorrichtung (1) **dadurch gekennzeichnet ist,**
**daß** der Kopf (3) mindestens eine Reihe von Zähnen (6), nachfolgend als "Rückhaltezähne" bezeichnet, aufweist, die sich entlang jeder Reihe von Auftragszähnen (5) erstreckt und sich in einem Abstand von dieser befindet, wobei diese Rückhaltezähne (6) eine geringere Höhe als die Auftragszähne (5) haben;
und **daß** der Raum (8) zwischen einer Reihe von Auftragszähnen (5) und einer benachbarten Reihe von Rückhaltezähnen (6) sowie die Räume zwischen den Zähnen (5, 6) dieser beiden Reihen so bemessen sind, daß sie den Durchgang der Haare zwischen den Zähnen (5, 6) dieser Reihen ermöglichen, aber daß sie es auch ermöglichen, das Produkt in ihnen zurückzuhalten, so daß der zwischen einer Reihe von Auftragszähnen (5) und einer benachbarten Reihe von Rückhaltezähnen befindliche Raum ein Zwischenreservoir für das Produkt bildet, der in der Lage ist, dieses Produkt vorübergehend aufzunehmen und zurückzuhalten.

2. Vorrichtung nach Anspruch 1,
**dadurch gekennzeichnet,**
**daß** die Leitung oder die Leitungen (7) für die Zuführung des Produktes zwischen zwei benachbarten Reihen von Auftragszähnen (5) und Rückhaltezähnen (6) münden.

3. Vorrichtung nach Anspruch 1 oder 2,
**dadurch gekennzeichnet,**
**daß** sie für eine einmalige Anwendung ausgelegt ist und daß sie Auftragszähne (5) mit einer Form aufweist, die an die Viskosität des Produkts angepaßt ist, das speziell zum Auftragen bestimmt ist.

4. Vorrichtung nach Anspruch 3,
**dadurch gekennzeichnet,**
**daß** in dem Fall, in dem ein Produkt eine relativ hohe Viskosität aufweist, d.h. eine Creme-Konsistenz hat, jeder Auftragszahn (5) eine Basis (5a) mit zylindrischer Form aufweist, die sich im wesentlichen bis zur Spitze der Rückhaltezähne (6) erstreckt, während jeder von diesen letzteren eine im wesentlichen konische Form aufweist.

5. Vorrichtung nach Anspruch 3,
**dadurch gekennzeichnet,**
**daß** in dem Fall, in dem ein Produkt eine mittlere oder geringe Viskosität aufweist, d.h. eine Gel- oder Öl-Konsistenz hat, jeder Auftragszahn (5) einen Abschnitt mit ovaler Form aufweist, der sich im wesentlichen bis zur Spitze der Rückhaltezähne (6) erstreckt, während jeder von diesen letzteren eine im wesentlichen konische Form aufweist.

6. Vorrichtung nach einem der Ansprüche 1 bis 5,
**dadurch gekennzeichnet,**
**daß** die Auftragszähne (5) eine konische Form oder eine Geschoßform in ihrem oberen Teil aufweisen.

7. Vorrichtung nach einem der Ansprüche 1 bis 6,
**dadurch gekennzeichnet,**
**daß** der Kopf (3) zwei seitliche Reihen von Auftragszähnen (5) und eine mittlere Reihe von Rückhaltezähnen (6) sowie eine Vielzahl von Leitungen (7) für die Zuführung des Produktes aufweist, die zwischen den benachbarten beiden Reihen münden.
